# EUROPÄISCHE PATENTSCHRIFT

(11) **EP 1 041 275 B1**
(45) Veröffentlichungstag und Bekanntmachung des Hinweises auf die Patenterteilung: **12.06.2002**
(21) Anmeldenummer: 00101038.8
(22) Anmeldetag: 20.01.2000
(51) Int. Cl.: F02N 11/08

(54) **Startvorrichtung zum Andrehen einer Brennkraftmaschine**
Start device for starting an internal combustion engine
Dispositif de démarrage pour démarrer un moteur à combustion interne

(30) Priorität: 01.04.1999 DE 19914904
(43) Veröffentlichungstag der Anmeldung: 04.10.2000
(73) Patentinhaber: ROBERT BOSCH GMBH, 70442 Stuttgart (DE)
(72) Erfinder: Schmidt, Karl-Otto, 75210 Keltern (DE); Daurer, Uwe, 71638 Ludwigsburg (DE)

(56) Entgegenhaltungen:
- DE-A- 19 702 932

## Beschreibung

### Stand der Technik

Die Erfindung geht aus von einer Startvorrichtung zum Andrehen einer Brennkraftmaschine, mit den im Oberbegriff des Hauptanspruchs genannten Merkmalen.

Aus der DE 19702932 A1 ist eine Startvorrichtung bekannt, bei der die durch ein Einrückrelais hervorgerufene Vorspurgeschwindigkeit eines Ritzels vermindert wird, indem die magnetische Kraft zwischen einer Einzugswicklung und einem Einrückanker während des Einziehens des Einrückankers reduziert wird. Aus dieser reduzierten Vorspurgeschwindigkeit des Ritzels folgt bei einer Zahn-auf-Zahn-Stellung zwischen dem Ritzel und einem Zahnkranz einer Brennkraftmaschine eine verminderte Auftreffgeschwindigkeit und damit ein reduzierter Stoß. Während des Vorspurens des Ritzels wird gleichzeitig der Startermotor und dadurch das Ritzel mit stark verminderter Drehzahl betrieben. Dem Zeitabschnitt, in dem die Vorspurgeschwindigkeit und die Drehgeschwindigkeit des Ritzels reduziert ist, folgt ein weiterer Zeitabschnitt, in dem die Vorspurgeschwindigkeit bzw. Zugkraft im Einrückrelais wieder erhöht wird. In Abhängigkeit von der Position des Ankerkerns des Einrückrelais, d.h. kurz vor Erreichen der maximalen Einzugsposition des Einrückankers im Relais, wird ein Hauptstromschalter für den Startermotor durch das Einrückrelais geschlossen. Von Nachteil ist hierbei, daß damit der volle Andrehstrom des Startermotors eingeschaltet ist, wobei ein ausreichend tiefes Einspuren des Ritzels in den Zahnkranz nicht gesichert ist. Dies kann mit der Folge verbunden sein, daß das maximale Drehmoment des Startermotors auf das Ritzel bzw. den Zahnkranz wirkt und gleichzeitig die ausreichende Tragfähigkeit der jeweiligen Zahnflanken nicht gesichert ist und dadurch die Gefahr der Überlastung der einzelnen Zähne gegeben ist.

### Vorteil der Erfindung

Mit der erfindungsgemäßen Vorrichtung nach den kennzeichnenden Merkmalen des Anspruchs 1, ist es demgegenüber möglich, eine ausreichende Eindringtiefe des Ritzels in den Zahnkranz sicherzustellen, bevor das volle Andrehmoment des Startermotors auf das Ritzel bzw. den Zahnkranz wirkt. Mittels einer Steuer- und/oder Regelvorrichtung, wird nach dem Beginn des Einspurens der Startermotor zunächst lastfrei geschaltet. Dies hat den Vorteil, daß zwischen den Zahnflanken von Ritzel und Zahnkranz eine stark verminderte Reibung wirkt, und somit die der Einrückkraft entgegenwirkende Reibungskraft verringert ist und wodurch das Einspuren beschleunigt wird. Weiterhin ist damit auch eine Verringerung des Verschleiß verbunden. Ist das Ritzel in den Zahnkranz ausreichend tief eingespurt, wird der Startermotor zunächst mit Teillast betrieben. Dies hat den Vorteil, daß die Lagerung des Abtriebstrangs zwischen Startermotor und Ritzel durch das verringerte Drehmoment weniger stark belastet wird. Die Eingriffsgeometrie zwischen Ritzel und Zahnkranz führt bei Belastung mit einem Drehmoment zu Kräften, so daß aufgrund der Elastizitäten der Abstand zwischen Ritzelachse und Zahnkranzachse vergrößert wird. Damit geht eine Änderung der Zahneingriffsgeometrie einher, die zu einer höheren Zahnbelastung führt. Deshalb ist es von Vorteil, das Andrehmoment zu begrenzen, d.h. den Startermotor zu Beginn des Andrehens nur mit Teillast zu betreiben und erst daran anschließend mit Vollast.

Durch die in den Unteransprüchen aufgeführten Maßnahmen ergeben sich weitere vorteilhafte Weiterbildungen und Verbesserungen der im Hauptanspruch angegebenen Merkmale.

Besonders vorteilhaft ist, daß der Vorspurmechanismus und der Startermotor von der Steuer- und/oder Regelvorrichtung über voneinander getrennte Stromkreise und jeweils voneinander unabhängige Schaltelemente anzusteuern sind. Dies ist insbesondere gegenüber dem geschilderten Stand der Technik von Vorteil, da dadurch der Schaltvorgang für den Startermotor unabhängig von bewegten Massen des Einspurmechanismus wie z.B. dem Einrückanker oder auch der Einspurfeder ist. Das Einschalten des Startermotors kann dadurch besser auf die tatsächliche Eindringtiefe des Ritzels in den Zahnkranz abgestimmt werden. Ein weiterer Vorteil ist die Verwendung eines Sensors, aus dem die Position des Ritzels bezüglich des Zahnkranzes bestimmt werden kann. Eine vorteilhafte Ausgestaltung ist in diesem Zusammenhang die Verwendung eines Wegsensors, aus dem beispielsweise eine Zahn-auf-Zahn-Stellung bzw. die Eindringtiefe eines Ritzels in den Zahnkranz abgeleitet werden kann. Aus einem entsprechenden Signal ist für die Steuer- und/oder Regelvorrichtung z.B. die Zahn-auf-Zahn-Stellung erkennbar, so daß die Steuer- und/oder Regelvorrichtung ein Verdrehen des Ritzels durch Impulsbestromung des Startermotors steuern, und dadurch das Eindringen durch Herbeiführen einer Zahn-Lücke-Stellung erleichtern kann. Abhängig von der Eindringtiefe steuert die Steuer- und/oder Regelvorrichtung die Lastfrei- bzw. Abschaltung oder das Andrehen mit Teillast. Wird die Startvorrichtung mit einem Mittel ausgestattet, mit dem eine Zahn-auf-Zahn-Stellung von Ritzel und Zahnkranz erkennbar ist, ist es möglich, den Startermotor gezielt mit kurzen Stromimpulsen anzutreiben und dadurch eine Zahn-Lücke-Stellung zu erreichen. Ist das Ritzel beispielsweise mit einer Mindesteindringtiefe eingespurt, ist es wiederum von Vorteil den Startermotor durch eine getaktete Teillast zu betreiben. Dies läßt sich verhältnismäßig einfach mittels einer Taktstufe realisieren, beispielsweise mittels elektronischen Schaltelementen wie Feldeffekttransistoren. Bildet man die Steuer- und/oder Regelvorrichtung so aus, daß sie den Vorspurmechanismus nach Überschreiten einer Drehzahlschwelle abschaltet, ist es möglich, nach erreichter Selbstlaufdrehzahl den Vorspurmechanismus gezielt abzuschalten und so das Ritzel auszuspuren. Bezüglich der Steuerung und/oder Regelung der Startvorrichtung ist es möglich, diese so auszubilden, daß die einzelnen Abläufe des Startvorgangs, gebildet aus Vorspuren, Einspuren, Andrehen und Durchdrehen sowie Ausspuren entweder zeitgesteuert oder sowohl teilweise zeitgesteuert als auch teilweise weggesteuert und/oder teilweise kraftgesteuert abgearbeitet werden. Der Startvorgang kann mit Hilfe von einem oder mehreren Sensoren darüberhinaus zeitlich optimiert werden. Eine zeitliche Optimierung ist z.B. dadurch möglich, daß sobald eine erkannte Zahn-Lücke-Stellung vorliegt, ein Verdrehen des Ritzels zum Herbeiführen einer Zahn-Lücke-Stellung unterbleibt. Dieses Erkennen einer vorliegenden Zahn-Lücke-Stellung ist beispielsweise dadurch möglich, daß ein Wegsensor den vom Ritzel zurückgelegten Weg erfaßt und als Wegsignal an die Steuer- und/oder Regelvorrichtung abgibt. Vergleicht die Steuer- und/oder Regelvorrichtung dabei das einem bestimmten Weg entsprechende Wegsignal mit einem voreingestellten Wert, der dem zurückgelegten Weg des Ritzels bei einer Zahn-auf-Zahn-Stellung entspricht, ist es der Steuer- und/oder Regelvorrichtung möglich, durch Vergleich der Ritzelposition zu zwei verschiedenen Zeitpunkten zwischen einer Zahn-auf-Zahn-Stellung bzw. Zahn-Lücke-Stellung zu unterscheiden. Gleiches gilt in Zusammenhang mit einer Mindesteindringtiefe, wobei auch hier das dem vom Ritzel zurückgelegten Weg entsprechende Wegsignal mit einem bekannten festgelegten Ritzelweg verglichen wird und so aus dem vom Ritzel zurückgelegten Weg auf eine Mindesteindringtiefe geschlossen werden kann.

Das Erfassen der Ritzelposition mittels Sensoren ist auf verschiedene Art und Weise möglich. Als Wegsensor kann zum Beispiel ein Feldplattensensor verwendet werden, der eine an einem vorzuspurenden Bauteil der Startvorrichtung befestigte magnetisierte Folie abfühlt, wodurch wegproportionale Signale erzeugt werden. Eine andere Methode ist zum Beispiel die Verwendung eines Kraftsensors an einem die Vorspurkraft übertragenden Teil, wobei der Kraftsensor insbesondere dazu dient, eine Zahn-auf-Zahn-Stellung zu erfassen. Die Drehzahl der Brennkraftmaschine zu erfassen, ist beispielsweise dadurch möglich, daß aus der Ritzeldrehzahl indirekt auf die Drehzahl der Brennkraftmaschine geschlossen wird.

### Zeichnungen

Die Erfindung wird nachfolgend in zwei Ausführungsbeispielen anhand der zugehörigen Zeichnungen näher erläutert. Es zeigen:
Figur 1 zeigt eine erste Startvorrichtung, mit einer Steuerund/oder Regelvorrichtung, bei der der Startermotor getaktet angetrieben wird.
Figur 2 zeigt ein Signalbild, das verschiedene Spannungsund Stromverläufe sowie den Ritzelweg in Abhängigkeit von der Zeit idealisiert und schematisiert wiedergibt.
Figur 3 zeigt eine zweite Startvorrichtung, mit einer Steuer- und/oder Regelvorrichtung, die zwei voneinander unabhängige Transistorstufen für den Startermotor ansteuert und ihn dadurch entweder über einen Vorwiderstand oder direkt bestromt.

### Beschreibung der Ausführungsbeispiele

Figur 1 zeigt die schematische Darstellung einer erfindungsgemäßen Startvorrichtung 10 mit einem Startermotor 11, der über eine Ankerwelle 12 und eine geradverzahnte Wellen-Naben-Verbindung 13 mit einem Mitnehmerschaft 14 drehfest verbunden ist, wobei der Mitnehmerschaft 14 auf der Ankerwelle 12 geradlinig verschiebbar ist. Der Mitnehmerschaft 14 ist wiederum über einen Freilauf 15 mit einem Ritzel 16 verbunden. Der Mitnehmerschaft 14, der Freilauf 15 und das Ritzel 16 sind auf der Ankerwelle 12 geradlinig verschiebbar. Weiterhin ist die Startvorrichtung 10 mit einem Elektro-Hubmagneten 19, auch Einrückmagnet genannt, ausgestattet, dessen Hubbewegung durch eine geradlinig verschiebbare Stange 20 über einen an der Stange 20 angelenkten Hebel 21 über einen Mitnehmer 22 auf den Mitnehmerschaft 14 übertragen wird. Der Hubmagnet 19, die Stange 20, der Hebel 21 und der Mitnehmer 22 bilden somit einen Vorspurmechanismus 23. Der Hubmagnet 19 sowie der Startermotor 11 werden von einer Steuer- und/oder Regelvorrichtung 24 angesteuert. Die Steuer- und/oder Regelvorrichtung 24 umfaßt einen Mikroprozessor 25, eine Schalteinheit 26 und eine Schalteinheit 27. Der Mikroprozessor 25 wertet die Signale eines Drehzahlsensors 28 und eines Wegsensors 29 aus, die im Ritzelbereich ortsfest angeordnet sind. Der Mikroprozessor 25 kann alternativ statt der Signale des Wegesensors 29 auch die Signale eines alternativ zu dem Wegesensor 29 vorzusehenden Kraftsensor 30 auswerten.

Im Diagramm gemäß Figur 2 ist bei a) der zeitliche Spannungsverlauf von U₁₀ dargestellt, der Spannung, die am Eingang der Steuer- und/oder Regelvorrichtung 24 bzw. der Startvorrichtung 10 anliegt; in Figur 2b) ist der Spannungsverlauf U₁₉ am Elektro-Hubmagneten 19 dargestellt; Figur 2c) zeigt den zeitlichen Verlauf der Spannung U₁₁ über dem Startermotor 11; Figur 2d) zeigt den zeitlichen Verlauf des Vorschubweges s₁₆ des Ritzels 16; Figur 2e) zeigt den idealisierten zeitlichen Verlauf des über den Startschalter 32 fließenden Stroms I₃₂.

Wird ein der Steuer- und/oder Regelvorrichtung 24 vorgeschalteter Startschalter 32 zu einem Zeitpunkt t₀ geschlossen, siehe hierzu auch Figur 2, so wird die Startvorrichtung 10 eingeschaltet. Dadurch liegt an der Startvorrichtung 10 die Spannung U₁₀, die der Spannung einer Batterie 33 entspricht, an. Die ebenso eingeschaltete Schalteinheit 26 bestromt nunmehr im Zeitabschnitt zwischen t₀ und t₁ den Hubmagneten 19 mit einem getakteten Strom I₁₉. Die damit nur getaktet betriebene Einzugsspule des Hubmagneten 19 entwickelt so nur eine reduzierte Einzugskraft auf den Kern des Hubmagneten. Dies hat zur Folge, daß über die Stange 20 und den Hebel 21 auf den Mitnehmer 22 und den Mitnehmerschaft 14 und damit das Ritzel 16 eine verringerte Vorspurkraft wirkt. Diese verringerte Vorspurkraft hat zur Folge, daß das Ritzel 16 ebenso mit nur verringerter Vorspurgeschwindigkeit an einen Zahnkranz 34 anstößt, sofern eine Zahn-auf-Zahn-Stellung vorliegt. Durch die verringerte Vorspurgeschwindigkeit wird das sog. "sanfte" Vorspuren verwirklicht. Bei dem in Figur 2 dargestellten Beispiel hat das Ritzel 16 zum Zeitpunkt t₁ den Zahnkranz erreicht, wie in Figur 2d auch anhand des Vorspurwegs s₁₆ erkennbar ist. Der Wegsensor 29 erfaßt den vom Ritzel zurückgelegten Weg s₁₆ und gibt diesen als Wegsignal an die Steuer- und/oder Regelvorrichtung 24 ab. Erfaßt der Wegsensor zum Beispiel zum Zeitpunkt t₂ den Weg des Ritzels 16 und anschließend zum Zeitpunkt t₃, so erkennt die Steuer- und/oder Regelvorrichtung 24 gemäß Figur 2d eine Zahn-auf-Zahn-Stellung, da keine Wegänderung vorliegt, wenn das Wegsignal gleich bleibt. Der Mikroprozessor 25, als Teil der Steuer- und/oder Regelvorrichtung 24 steuert daraufhin die Schalteinheit 27 an. Bei einer Zahn-auf-Zahn-Stellung des Ritzels mit dem Zahnkranz ist der Startermotor 11, und damit das Ritzel 16 dem Zahnkranz 34 gegenüber zu verdrehen. Dementsprechend wird zum Zeitpunkt t₄ der Startermotor 11 mit einem Stromimpuls bestromt, sodaß sich im günstigsten Fall nach nur einem Impuls zum Zeitpunkt t₄₁, wie aus Figur 2c und 2d erkennbar, bereits eine Zahn-Lücke-Stellung ergeben hat. Reicht ein Impuls nicht aus, kann der Vorgang wiederholt werden. Dadurch, daß der Hubmagnet 19 weiterhin mit dem getakteten Strom I₁₉ betrieben wird, spurt das Ritzel 16 durch die Vorspurkraft schließlich ein, und hat zum Zeitpunkt t₅ eine maximale Einspurtiefe erreicht. Während dieses Einspurens ist der Startermotor 11 durch die Steuer- und/oder Regelvorrichtung 24 ausgeschaltet. Der Startermotor 11 wird erst dann wieder getaktet bestromt, wenn die Steuer- und/oder Regelvorrichtung 24 mittels des Wegsensors 29 oder des Kraftsensors 30 eine ausreichend große Einspurtiefe des Ritzels 16, die Mindesteindringtiefe, erkannt hat. Dies erkennt die Steuer- und/oder Regelvorrichtung 24 dadurch, indem sie das dem vom Ritzel 16 zurückgelegten Weg entsprechende Wegsignal des Wegsensors 29 mit einem vorgegebenen Wert sᵥ des Ritzelwegs s₁₆ vergleicht.

Da der Kraftsensor 30 kein wegproportionales Signal, sondern ein kraftproportionales erzeugt, kann auch mittels des Kraftsensors 30 eine Zahn-auf-Zahn-Stellung oder ein vollständiges Einspuren bis zu einem Anschlag sicher erkannt werden. In beiden Fällen ergeben sich aufgrund von mechanischen Spannungen angestiegene Signale, aus denen jeweils auf eine der beiden Positionen geschlossen werden kann. Dazu gibt der Kraftsensor das jeweilige Signal an die Steuer- und/oder Regelvorrichtung 24 ab, die dieses mit vorgegebenen Referenzwerten vergleicht und so beispielsweise eine Zahn-auf-Zahn-Stellung oder ein vollständiges Einspuren erkennen kann. Erkennt die Steuer- und/oder Regelvorrichtung 24, beispielsweise zum Zeitpunkt t₅, Figur 2e, eine ausreichend große Einspurtiefe, so steuert der Mikroprozessor 25 die Schalteinheit 27 an, die daraufhin ab t₆ den Startermotor 11 für einige, beispielsweise wie in Figur 2c dargestellt, drei Impulse zunächst im zeitlichen Mittel mit Teillast betreibt, wodurch nur ein Teil der maximal möglichen Leistung des Startermotors 11 übertragen wird. Danach wird zum Andrehen der Brennkraftmaschine der Startermotor 11 ungetaktet mit Vollast betrieben, bis die Brennkraftmaschine ab dem Zeitpunkt t₇ selbsttätig dreht. Ist die Taktstufe in der Schalteinheit 27 mit einem Übergangswiderstand behaftet, wie dies zum Beispiel bei Feldeffekttransistoren der Fall ist, so ergibt sich zusätzlich eine verringerte Spannung am Startermotor 11, wodurch die Leistung des Startermotor 11 im zeitlichen Mittel nochmals verringert wird. Hat die Brennkraftmaschine eine bestimmte Drehzahl erreicht, nach der der Selbstlauf sicher ist, so kann dies beispielsweise mittels des Drehzahlsensors 28 indirekt über eine Drehzahlmessung an einem der rotierenden Bauteile, wie z.B. dem Ritzel 16, dem Freilauf 15, dem Mitnehmerschaft 14 oder der Ankerwelle 12 der Startvorrichtung ermittelt werden. Hat der Startermotor 11 oder beispielsweise das Ritzel 16 eine bestimmte Drehzahlschwelle überschritten, so schaltet die Steuerund/oder Regelvorrichtung 24 in einer vorteilhaften Ausbildung den Vorspurmechanismus 23 und den Startermotor 11 zum Zeitpunkt t₈ ab. Durch eine Rückstellfeder 35 findet anschließend ein Ausspuren des Ritzels 16 in eine gesicherte Endlage statt.

Ist das Ritzel 16 voll eingespurt, kann die effektiv am Ritzel 16 wirkende Vorspurkraft verringert werden, da dann keine Trägheits- und Reibungskräfte mehr zu überwinden sind. Es ist dann lediglich die Kraft der Rückstellfeder 35 zu überwinden. Eine Verringerung der Vorspurkraft, die bei voll eingespurtem Ritzel 16 dann nur noch eine Haltekraft ist, ist dadurch möglich, daß die Einzugsspule des Hubmagneten 19 mit einem verkleinerten Tastverhältnis betrieben wird, wie aus Figur 2b erkennbar ist. Auch der Zeitpunkt, an dem das Tastverhältnis der Einzugsspule verändert wird, kann durch den Wegsensor 29 bestimmt werden. Erst wenn das Ritzel 16 voll eingespurt ist und dies die Steuer- und/oder Regelvorrichtung 24 mittels des Wegsensors 29 erkannt hat, veranlaßt diese eine Änderung des Tastverhältnisses.

In einer weiteren Variante ist es auch möglich, daß die Steuer- und/oder Regelvorrichtung 24 das Vorspuren und Einspuren des Ritzels 16 in den Zahnkranz 34, sowie das Andrehen und Durchdrehen der Brennkraftmaschine rein zeitgesteuert abarbeitet. Dies bedeutet, daß die Startvorrichtung 10 keine Sensoren benötigt. Demzufolge wird nach dem Schließen den Startschalters 32 die Steuerund/oder Regelvorrichtung 24 eingeschaltet, woraufhin der Hubmagnet 19 für eine feste vorbestimmte Zeit zunächst lediglich vorspurt. In diesem ersten Zeitabschnitt, z.B. t₀ bis t₂, muß ein Erreichen der Zahnkranzstirnfläche durch das Ritzel mindestens gesichert sein. In einem weiteren zweiten Zeitabschnitt, indem das Ritzel 16 gegebenenfalls in einer Zahn- auf-Zahn-Stellung mit den Zahnkranz 34 sich befindet, wird der Startermotor 11 mit zumindest einem Stromimpuls, z.B. bei t₄, kurzfristig verdreht. Mit zumindest diesem einen Stromimpuls muß gesichert sein, daß bei vorhandener Vorspurkraft das Ritzel 16 eine Mindesteindringtiefe in den Zahnkranz erreichen kann. Die Mindesteindringtiefe stellt eine Größe dar, ab der das Ritzel als zumindest teilweise in den Zahnkranz eingespurt gilt und eine Kraft zwischen den Zahnflanken des Ritzels und des Zahnkranzes übertragbar ist. In einem dritten Zeitabschnitt, z.B. t₆ bis t₇, wird der Startermotor durch die Schalteinheit 27 kurzfristig getaktet betrieben, so daß ein sicherer und ausreichend langer zeitlich gemittelter Teillastbetrieb gegeben ist. Nach diesem dritten Zeitabschnitt wird in einem vierten Zeitabschnitt, z.B. t₇ bis t₈, schließlich der Startermotor 11 mit Vollast betrieben, wodurch die Brennkraftmaschine anund durchgedreht wird. Nach Ende des vierten Zeitabschnitts wird der Hubmagnet 19 und der Startermotor 11 von der Steuer- und/oder Regelvorrichtung 24 automatisch abgeschaltet und das Ritzel 16 durch die Rückstellfeder 35 in seine Ausgangslage gebracht.

Neben dieser reinen Zeitsteuerung der Startvorrichtung 10 ist es darüber hinaus möglich, daß die Steuer- und/oder Regelvorrichtung sowohl teilweise zeitgesteuert als auch teilweise weggesteuert und/oder kraftgesteuert das Vorspuren, Einspuren, Andrehen und Durchdrehen abarbeitet. Dies bedeutet, daß zumindest entweder der Wegsensor 29 und/oder der Kraftsensor 30 Signale an die Steuer- und/oder Regelvorrichtung 24 senden muß. Eine teilweise Zeitsteuerung als auch eine teilweise Wegsteuerung ist z.B. dadurch möglich, daß das Vor- und Einspuren beispielsweise weggesteuert stattfindet, während das Andrehen mit Teillast und mit Vollast zeitgesteuert abläuft. Sowohl teilweise Zeitsteuerung als auch teilweise Kraftsteuerung würde bedeuten, daß das Vor- und Einspuren kraftgesteuert abliefe und das Andrehen mit Teil- und Vollast zeitgesteuert. Durch den Einsatz von einem oder mehreren Sensoren wie dem Weg- 29 einem Kraft- 30 oder dem Drehzahlsensor 28 oder einer der möglichen Kombinationen aus den dreien, ist es möglich, den Ablauf des Startvorgangs zeitlich optimiert zu regeln. Eine reine Zeitsteuerung des Ablaufs des Startvorgangs, gebildet aus Vorspuren, Einspuren, Andrehen, Durchdrehen und Abschalten der Startvorrichtung kann somit in ihrem Zeitablauf optimiert werden. Verwendet man den Wegsensor 29 und wird mittels diesem ein Einspuren unmittelbar nach dem Vorspuren erkannt, kann auf ein Verdrehen des Ritzels zum Erreichen einer Zahn-Lücke-Stellung von Ritzel 16 und Zahnkranz verzichtet werden. Den gleichen Zweck und Vorteil erhält man bei Verwendung des Kraftsensors 30. Verwendet man den Drehzahlsensor 28 ist es möglich, die Abschalt- bzw. Ausspurzeit zu optimieren. Dies bedeutet, daß der Drehzahlsensor 28 indirekt über beispielsweise die Ritzeldrehzahl, die Drehzahl der Brennkraftmaschine an die Steuer- und/oder Regelvorrichtung 24 übermittelt, die dort mit einem voreingestellten Wert verglichen wird, so daß nach der erreichten Selbstlaufdrehzahl der Brennkraftmaschine zum Zeitpunkt t₈ der Startvorgang beendet wird.

Eine mögliche Ausführungsform des Wegsensors 29 ist z.B. ein Feldplattensensor, wobei eine an einem vorzuspurenden Bauteil der Startvorrichtung befestigte magnetisierte Folie 36 abgefühlt wird und dabei auf die Folie aufgeprãgte magnetisch entgegengesetzte Bereiche ein dem Ritzelweg proportionales Signal erzeugen. Der Kraftsensor 30 ist an einem die Vorspurkraft übertragenden Teil des Vorspurmechanismus 23 zu befestigen. Eine mögliche Position ist beispielsweise die Befestigung des Kraftsensors am Hebel 21. Der Drehzahlsensor 28 ist so an der Startvorrichtung 10 zu befestigen, daß durch diesen die Drehzahl eines Abtriebselements erfaßt wird. Eine solche mögliche Postition wäre beispielsweise nahe des Umfangs des Freilaufs 15, so daß dessen Drehzahl ermittelt werden könnte. Verwendbare Bauartvarianten des Drehzahlsensors 28 wären beispielsweise ein Hall-Sensor bzw. ebenfalls ein Feldplattensensor.

Die in Figur 3 dargestellte Startvorrichtung 10 unterscheidet sich von der in Figur 1 dargestellten darin, daß die Schalteinheit 27 für den Startermotor 11 in diesem Fall zwei verschiedene, parallel schaltbare Schaltelemente 38 und 39 ansteuert, die hier als Feldeffekttransistoren ausgeführt sind. Das Vorspuren des Ritzels 16 findet auf eine der zur Figur 1 und Figur 2 beschriebenen Weise statt. Wird eine Zahn-auf-Zahnstellung vom Mikroprozessor 25 erkannt, veranlaßt dieser die Schalteinheit 27 dazu, durch Durchschalten des Schaltelements 38 den Startermotor 11 über einen Vorwiderstand 40 mit Teillast zu betreiben, so daß bei einer Zahn-auf-Zahn-Stellung ein sanftes Einspuren ermöglicht wird. Analog zur Variante 1 der Startvorrichtung 10 wird der Startermotor 11 auch dann über diesen Vorwiderstand 40 bestomt, wenn der Startermotor 11 zunächst mit Teillast betrieben werden soll, um das Getriebe aus Zahnkranz 34 und Ritzel 16 zu schonen. Hat das Ritzel 16 eine ausreichende Mindesteinspurtiefe in den Zahnkranz 34 unter Lastfreischaltung erreicht, so wird - wie bei der Variante 1 - der Startermotor 11 zunächst mit Teillast und dann voll bestromt. In der hier dargestellten Variante in Figur 3 wird dazu von der Schalteinheit 27 das Schaltelement 39 durchgeschaltet, wodurch der Startermotor ohne Vorwiderstand 40 direkt bestromt wird.

## Patentansprüche

1. Startvorrichtung (10) zum Andrehen von einen Zahnkranz (34) aufweisenden Brennkraftmaschinen mit einem Startermotor (11) und einem durch eine Ankerwelle (12) antreibbaren Ritzel (16), das in einen Zahnkranz (34) einer Brennkraftmaschine einspurbar ist, mit einem Vorspurmechanismus (23) für das Ritzel (16) und mit einer Steuer- und/oder Regelvorrichtung (24) mit einer getakteten Ansteuerung des Vorspurmechnismus (23) zum Vorspuren des Ritzels (16) mit reduzierter Geschwindigkeit und mit einer Ansteuerung des Startermotors (11), so daß der Startermotor (11) bei vorliegender Zahn-auf-Zahn-Stellung von Ritzel (16) und Zahnkranz (34) durch gepulsten Betrieb das Ritzel (16) in einen Zahn-Lücke-Stellung verdreht wird, **dadurch gekennzeichnet, daß** die Steuer- und/oder Regelvorrichtung (24) nach dem Beginn des Einspurens (ab t₄₁) den Startermotor (11) zunächst abschaltet und nach einem ausreichend tiefen Einspuren (ab t₆) den Startermotor (11) zunächst mit Teillast und anschließend (ab t₇) mit Vollast betreibt.

2. Startvorrichtung nach Anspruch 1, **dadurch gekennzeichnet, daß** der Vorspurmechanismus (23) und der Startermotor (11) von der Steuer- und/oder Regelvorrichtung (24) über voneinander getrennte Stromkreise jeweils über voneinander unabhängige Schalteinheiten (26, 27) anzusteuern sind.

3. Startvorrichtung nach Anspruch 1, **dadurch gekennzeichnet, daß** bei Zahn-auf-Zahn-Stellung der Startermotor (11) durch mindestens einen Stromimpuls angetrieben wird, um eine Zahn-Lücke-Stellung zu erreichen.

4. Startvorrichtung nach Anspruch 1, **dadurch gekennzeichnet, daß** der Startermotor (11) bei Teillast durch Taktung zu betreiben ist.

5. Startvorrichtung nach Anspruch 4, **dadurch gekennzeichnet, daß** der Startermotor (11) im Teillastbetrieb durch eine mit einem Übergangswiderstand behaftete Taktstufe (27) anzusteuern ist.

6. Startvorrichtung nach Anspruch 1, **dadurch gekennzeichnet, daß** dem Startermotor (11) für den Teillastbetrieb ein Vorwiderstand (40) vorgeschaltet ist, der durch ein seiner Schalteinheit (27) nachgeordnetes Schaltelement (38) einzuschalten ist.

7. Startvorrichtung nach Anspruch 6, **dadurch gekennzeichnet, daß** der Vorwiderstand (40) über ein weiteres Schaltelement (39) zu überbrücken ist, um den Startermotor (11) mit Vollast zu betreiben.

8. Startvorrichtung nach einem der Ansprüche 1 bis 7, **dadurch gekennzeichnet, daß** die Steuer- und/oder Regelvorrichtung (24) so ausgebildet ist, daß sie nach Überschreiten einer mittels eines Drehzahlsensors (28) erkannten Drehzahlschwelle den Vorspurmechanismus (23) und den Startermotor (11) abschaltet.

9. Startvorrichtung nach einem der Ansprüche 1 bis 8, **dadurch gekennzeichnet, daß** die Steuer- und/oder Regelvorrichtung (24) das Vorspuren und Einspuren des Ritzels sowie das Andrehen und Durchdrehen der Brennkraftmaschine zeitgesteuert abarbeitet.

10. Startvorrichtung nach einen der Ansprüche 1 bis 8, **dadurch gekennzeichnet, daß** die Steuer und/oder Regelvorrichtung (24) sowohl teilweise zeitgesteuert als auch teilweise weggesteuert und/oder kraftgesteuert das Vorspuren und Einspuren des Ritzels (16), sowie das Andrehen und Durchdrehen der Brennkraftmaschine abarbeitet.

11. Startvorrichtung nach Anspruch 10, **dadurch gekennzeichnet, daß** das Vor- und Einspuren des Ritzels sowie das Andrehen und Durchdrehen der Brennkraftmaschine mit Hilfe von einem oder mehreren Sensoren (28, 29, 30) zeitlich optimiert ist.

12. Startvorrichtung nach Anspruch 11, **dadurch gekennzeichnet, daß** ein Wegsensor (29) den vom Ritzel (16) zurückgelegten Weg erfaßt und als Wegsignal an die Steuerund/oder Regelvorrichtung (24) abgibt.

13. Startvorrichtung nach Anspruch 12, **dadurch gekennzeichnet, daß** die Steuer- und/oder Regelvorrichtung (24) bei einem gleichbleibenden Signal des Wegsensors (29) zu einem ersten Zeitpunkt (t₂) und einem zweiten Zeitpunkt (t₃) auf eine Zahn- auf-Zahn-Stellung zwischen Ritzel (16) und Zahnkranz (34) erkennt.

14. Startvorrichtung nach Anspruch 12, **dadurch gekennzeichnet, daß** die Steuer- und/oder Regelvorrichtung (24) das dem vom Ritzel (16) zurückgelegten Weg entsprechende Wegsignal mit einem vorgegebenen Wert (sᵥ) des Ritzelwegs (s₁₆) vergleicht und so aus dem vom Ritzel (16) zurückgelegten Weg eine Mindesteindringtiefe des Ritzels (16) in den Zahnkranz (34) erkennt.

15. Startvorrichtung nach Anspruch 12, **dadurch gekennzeichnet, daß** der Wegsensor (29) ein Feldplattensensor ist, der eine an einem vorzuspurenden Bauteil der Startvorrichtung (10) befestigten magnetisierten Folie (36) abfühlt, wobei auf die Folie aufgeprägte magnetisch entgegengesetzte Bereiche ein dem Ritzelweg (s₁₆) proportionales Signal erzeugen.

16. Startvorrichtung nach Anspruch 11, **dadurch gekennzeichnet, daß** mittels des Kraftsensors (30) eine Zahn-auf-Zahn-Stellung oder ein vollständiges Einspuren des Ritzels (16) erfaßt wird und dazu der Kraftsensor ein entsprechendes Signal an die Steuer- und/oder Regelvorrichtung (24) abgibt.

17. Startvorrichtung nach Anspruch 16, **dadurch gekennzeichnet, daß** der Kraftsensor (30) an einem die Vorspurkraft übertragenen Teil des Vorspurmechanismus (23) befestigt ist.

18. Startvorrichtung nach Anspruch 17, **dadurch gekennzeichnet, daß** der Kraftsensor (30) am Hebel (21) befestigt ist.

19. Startvorrichtung nach Anspruch 11, **dadurch gekennzeichnet, daß** ein Drehzahlsensor (28) die Drehzahl der Brennkraftmaschine direkt oder indirekt erfaßt und als Drehzahlsignal an die Steuer- und/oder Regelvorrichtung (24) abgibt.

20. Startvorrichtung nach Anspruch 19, **dadurch gekennzeichnet, daß** der Drehzahlsensor (28) so an der Startvorrichtung (10) befestigt ist, daß die Drehzahl eines Abtriebselements, insbesondere des Ritzels (16), erfaßt wird.

21. Startvorrichtung nach Anspruch 20, **dadurch gekennzeichnet, daß** der Drehzahlsensor (28) ein Hall- oder ein Feldplattensensor ist.

22. Startvorrichtung nach einem der vorhergehenden Ansprüche, **dadurch gekennzeichnet, daß** das Ritzel (16) mittels einer Rückstellfeder (35) ausgespurt wird.

## Claims

1. Starting device (10) for starting internal combustion engines having a toothed rim wheel (34), with a starter motor (11) and a pinion (16) which can be driven by an armature shaft (12) and can be engaged in a toothed rim wheel (34) of an internal combustion engine, with a pre-engagement mechanism (23) for the pinion (16) and with a control device (24) with a clocked actuation means for the pre-engagement mechanism (23) for pre-engaging the pinion (16) with reduced speed and with the starter motor (11) actuated, with the result that when the pinion (16) and toothed rim wheel (34) are in a tooth-to-tooth position the starter motor (11) turns the pinion (16) into a tooth-gap position by pulsed operation, **characterized in that** the control device (24) firstly switches off the starter motor (11) after the start of the engagement operation (starting from t₄₁) and, after sufficiently deep engagement (starting from t₆), firstly operates the starter motor (11) with a partial load and subsequently (starting from t₇) with a full load.

2. Starting device according to Claim 1, **characterized in that** the pre-engagement mechanism (23) and the starter motor (11) are to be actuated by the control device (24) by means of separate circuits and in each case by means of switching units (26, 27) which are independent of one another.

3. Starting device according to Claim 1, **characterized in that**, when there is a tooth-to-tooth position, the starter motor (11) is driven by at least one current pulse in order to reach a tooth-gap position.

4. Starting device according to Claim 1, **characterized in that** in the case of a partial load the starter motor (11) is to be operated by clocking.

5. Starting device according to Claim 4, **characterized in that** the starter motor (11) is to be actuated in partial load mode by a clocking stage (21) which is subject to a contact resistance.

6. Starting device according to Claim 1, **characterized in that**, for the partial load mode, a series resistor (40), which is to be switched on by its switching element (38) arranged downstream of its switching unit (27), is connected upstream of the starter motor (11).

7. Starting device according to Claim 6, **characterized in that** the series resistor (40) is to be bypassed by means of a further switching element (39) in order to operate the starter motor (11) with a full load.

8. Starting device according to one of Claims 1 to 7, **characterized in that** the control device (24) is embodied in such a way that, after a rotational speed threshold detected by means of a rotational speed sensor (28) is exceeded, it switches off the pre-engagement mechanism (23) and the starter motor (11).

9. Starting device according to one of Claims 1 to 8, **characterized in that** the control device (24) processes the pre-engagement and engagement of the pinion and the starting and turning of the internal combustion engine in a timed fashion.

10. Starting device according to one of Claims 1 to 8, **characterized in that** the control device (24) processes the pre-engagement and engagement of the pinion (16), and the starting and turning of the internal combustion engine, both in a partially timed fashion and also partially controlled as a function of travel and/or force.

11. Starting device according to Claim 10, **characterized in that** the pre-engagement and engagement of the pinion and the starting and turning of the internal combustion engine is optimized in terms of timing using one or more sensors (28, 29, 30).

12. Starting device according to Claim 11, **characterized in that** the travel sensor (29) senses the travel executed by the pinion (16) and outputs it, as a travel signal, to the control device (24).

13. Starting device according to Claim 10, **characterized in that**, when a signal of the travel sensor (29) remains the same at a first time (t₂) and at a second time (t₃), the control device (24) detects a tooth-to-tooth position between the pinion (16) and toothed rim wheel (34).

14. Starting device according to Claim 12, **characterized in that** the control device (24) compares the travel signal corresponding to the travel executed by the pinion (16) with a predefined value (sᵥ) of the pinion travel (s₁₆), and thus detects from the travel executed by the pinion (16) a minimum penetration depth of the pinion (16) into the toothed rim wheel (34).

15. Starting device according to Claim 12, **characterized in that** the travel sensor (29) is a magnetoresistor sensor which senses a magnetized foil (36) attached to a component, which is to be pre-engaged, of the starting device (10), magnetically opposed regions impressed onto the foil generating a signal which is proportional to the pinion travel (s₁₆).

16. Starting device according to Claim 11, **characterized in that** a tooth-to-tooth position or complete engagement of the pinion (16) is sensed by means of the force sensor (30), and in response the force sensor outputs a corresponding signal to the control device (24).

17. Starting device according to Claim 16, **characterized in that** the force sensor (30) is attached to a part of the pre-engagement mechanism (23) which transmits the pre-engagement force.

18. Starting device according to Claim 17, **characterized in that** the force sensor (30) is attached to the lever (21)

19. Starting device according to Claim 11, **characterized in that** a rotational speed sensor (28) directly or indirectly senses the rotational speed of the internal combustion engine and outputs it, as a rotational speed signal, to the control device (24).

20. Starting device according to Claim 19, **characterized in that** the rotational speed sensor (28) is attached to the starting device (10) in such a way that the rotational speed of an output element, in particular of the pinion (16), is sensed.

21. Starting device according to Claim 20, **characterized in that** the rotational speed sensor (28) is a Hall sensor or a magnetoresistor sensor.

22. Starting device according to one of the preceding claims, **characterized in that** the pinion (16) is disengaged by means of a restoring spring (35).

## Revendications

1. Dispositif de démarrage (10) pour démarrer un moteur à combustion interne comportant une couronne dentée (34) à l'aide d'un moteur de démarreur (11) et d'un pignon (16) entraîné par un arbre d'induit (12), et destiné à engrener dans la couronne dentée (34) du moteur à combustion interne, comprenant :
un mécanisme de préengrènement (23) pour le pignon (16) et un dispositif de commande et/ou de régulation (24) avec une commande cadencée du mécanisme de préengrènement (23) pour préengrèner le pignon (16) à vitesse réduite, et
une commande du moteur de démarreur (11) pour que lorsqu'on se trouve dans une position dent contre dent entre le pignon (16) et la couronne dentée (34), le moteur de démarreur (11) soit tourné par un fonctionnement pulsé pour tourner le pignon (16) dans une position dent contre intervalle,
**caractérisé en ce que**
le dispositif de commande et/ou de régulation (24), après le début de l'engrènement (à partir de l'instant t₄₁) coupe tout d'abord le moteur de démarreur (11), puis après un engrènement suffisamment profond (à partir de l'instant t₆), le moteur de démarreur (11) fonctionne d'abord avec une charge partielle, puis (à partir de l'instant t₇) à la charge maximale.

2. Dispositif de démarrage selon la revendication 1,
**caractérisé en ce que**
le mécanisme de préengrènement (23) et le moteur de démarreur (11) sont commandés par le dispositif de commande et/ou de régulation (24) par des circuits de courant distincts, chaque fois par des unités de commutation indépendantes (26, 27).

3. Dispositif de démarrage selon la revendication 1,
**caractérisé en ce que**
dans une position dent contre dent, le moteur de démarreur (11) est entraîné par au moins une impulsion de courant pour atteindre une position dent contre intervalle.

4. Dispositif de démarrage selon la revendication 1,
**caractérisé en ce que**
pour la charge partielle, le moteur de démarreur (11) fonctionne de façon cadencée.

5. Dispositif de démarrage selon la revendication 4,
**caractérisé en ce qu'**
en mode de fonctionnement à charge partielle du moteur de démarreur (11), il est commandé par un étage de cadence (27) avec une résistance de passage.

6. Dispositif de démarrage selon la revendication 1,
**caractérisé en ce qu'**
une résistance intermédiaire (40) est prévue en amont du moteur de démarreur (11) pour le fonctionnement à charge partielle, cette résistance étant mise en circuit par un élément de commutation (38) en aval de son unité de commutation (27).

7. Dispositif de démarrage selon la revendication 6,
**caractérisé en ce que**
la résistance intermédiaire (40) doit être court-circuitée par un autre élément de commutation (39) pour que le moteur de démarrage (11) travaille à charge maximale.

8. Dispositif de démarrage selon l'une quelconque des revendications 1 à 7,
**caractérisé en ce que**
le dispositif de commande et/ou de régulation (24) est réalisé pour qu'après dépassement d'un seuil de régime décelé par un capteur de vitesse de rotation (28), le mécanisme de préengrènement (23) et le moteur de démarreur (11) soient coupés.

9. Dispositif de démarrage selon l'une des revendications 1 à 8,
**caractérisé en ce que**
le dispositif de commande et/ou de régulation (24) traite selon une commande dans le temps le préengrènement et l'engrènement du pignon ainsi que le démarrage et le lancement du moteur à combustion interne.

10. Dispositif de démarrage selon l'une quelconque des revendications 1 à 8,
**caractérisé en ce que**
le dispositif de commande et/ou de régulation (24) traite le préengrènement et l'engrènement du pignon (16) ainsi que le lancement et le démarrage du moteur à combustion interne en partie par une commande dans le temps et en partie par une commande de course et/ou de force.

11. Dispositif de démarrage selon la revendication 10,
**caractérisé en ce qu'**
il optimise dans le temps le préengrènement et l'engrènement du pignon ainsi que le lancement et le démarrage du moteur à combustion interne à l'aide d'un ou plusieurs capteurs (28, 29, 30).

12. Dispositif de démarrage selon la revendication 11,
**caractérisé en ce qu'**
un capteur de course (29) détecte la course parcourue par le pignon (16) et fournit un signal de course au dispositif de commande et/ou de régulation (24).

13. Dispositif de démarrage selon la revendication 12,
**caractérisé en ce que**
le dispositif de commande et/ou de régulation (24) conclut à une position de dent contre dent entre le pignon (16) et la couronne dentée (34) si le signal du capteur de course (29) est constant à un premier instant (t₂) et un second instant (t₃).

14. Dispositif de démarrage selon la revendication 12,
**caractérisé en ce que**
le dispositif de commande et/ou de régulation (24) compare le signal de course correspondant à la course parcourue par le piston (16) à une valeur prédéterminée (sᵥ) de la course (s₁₆) du pignon, et reconnaît ainsi à partir de la course parcourue par le pignon (16), une profondeur de pénétration minimale du pignon (16) dans la couronne dentée (34).

15. Dispositif de démarrage selon la revendication 12,
**caractérisé en ce que**
le capteur de course (29) est un capteur à plaque de champ qui détecte une feuille aimantée (36) fixée à une partie du dispositif de démarrage (10) qui effectue une course de préengrènement et les zones magnétiques opposées, imprimées à la feuille génèrent un signal proportionnel à la course de pignon (s₁₆).

16. Dispositif de démarrage selon la revendication 11,
**caractérisé en ce que**
le capteur de force (30) détecte une position dent contre dent ou un engrènement complet du pignon (16) et fournit ainsi un signal correspondant au dispositif de commande et/ou de régulation (24).

17. Dispositif de démarrage selon la revendication 16,
**caractérisé en ce que**
le capteur de force (30) est fixé à une pièce du mécanisme de préengrènement (23) transmettant la force de préengrènement.

18. Dispositif de démarrage selon la revendication 17,
**caractérisé en ce que**
le capteur de force (30) est fixé au levier (21).

19. Dispositif de démarrage selon la revendication 11,
**caractérisé en ce qu'**
un capteur de vitesse de rotation (28) détecte directement ou indirectement la vitesse de rotation (régime) du moteur à combustion interne et transmet cette information comme signal de vitesse de rotation au dispositif de commande et/ou de régulatio (24).

20. Dispositif de démarrage selon la revendication 19,
**caractérisé en ce que**
le capteur de vitesse de rotation (28) est fixé au dispositif de démarrage (10) pour détecter la vitesse de rotation d'un élément entraîné, notamment celle du pignon (16).

21. Dispositif de démarrage selon la revendication 20,
**caractérisé en ce que**
le capteur de vitesse de rotation (28) est un capteur à effet Hall ou un capteur de plaque de champ.

22. Dispositif de démarrage selon l'une quelconque des revendications précédentes,
**caractérisé en ce que**
le pignon (16) est dégagé par un ressort de rappel (35).
